# EUROPÄISCHE PATENTSCHRIFT

(11) **EP 3 140 605 B1**
(45) Veröffentlichungstag und Bekanntmachung des Hinweises auf die Patenterteilung: **01.05.2019**
(21) Anmeldenummer: 16751165.8
(22) Anmeldetag: 29.06.2016
(51) Int. Cl.: F41A 19/01

(54) **SCHUSSZÄHLER**
SHOT COUNTER
COMPTEUR DE COUPS

(30) Priorität: 29.06.2015 DE 102015008382
(43) Veröffentlichungstag der Anmeldung: 15.03.2017
(73) Patentinhaber: Heckler & Koch GmbH, 78727 Oberndorf (DE)
(72) Erfinder: LAMPARTER, Ingo, 72764 Reutlingen (DE); SCHEUERMANN, Frank, 58256 Ennepetal (DE); SCHUMACHER, Michael, 78737 Fluorn-Winzeln (DE)
(74) Vertreter: Samson & Partner Patentanwälte mbB
(86) Internationale Anmeldenummer: PCT/EP2016/001100
(87) Internationale Veröffentlichungsnummer: WO 2017/001054

(56) Entgegenhaltungen:
- DE-A1-102007 062 647
- US-A1- 2010 251 586

## Beschreibung

### Gebiet der Erfindung

Die Erfindung betrifft einen Schusszähler für eine Schusswaffe, der seine Betriebsenergie aus einem automatischen Nachladevorgang an der Schusswaffe bezieht, sowie eine Schusswaffe mit einem diesbezüglichen Schusszähler und ein Verfahren zur Schusszählung.

In diesen Unterlagen beziehen sich Lagebezeichnungen, wie "oben", "unten", "vorne", "hinten", "rechts", "links" etc. stets auf eine in normaler Schusshaltung gehaltene Schusswaffe, bei der die Seelenachse horizontal verläuft und die Schussabgabe nach vorne vom Schützen weg erfolgt.

### Stand der Technik

Schusszähler sind in unterschiedlichen Ausführungen bekannt und haben die Aufgabe, die mit einer Schusswaffe abgegebenen Schüsse zu zählen.

In diesem Zusammenhang bedeutet Zählen von mit einer Schusswaffe abgegebenen Schüssen, dass ein in einer Schusswaffe angeordnetes Teil seinen Zustand mit jeder Schussabgabe verändert, so dass der Zustand dieses Teils eine Information über die Anzahl von mit der Schusswaffe abgegebenen Schüssen bereitstellt.

Die Anzahl der mit einer Schusswaffe abgegebenen Schüsse ist dabei für unterschiedliche Funktionen von Bedeutung. Beispielsweise gibt es automatische Waffen mit einem Feuerstoßmodus, in denen sich der Zustand eines Zählmechanismus nach jedem Schuss weiter verändert, beispielsweise eine Steuerkurve sich nach jedem Schuss weiterbewegt und nach einer vorbestimmten Anzahl von Schüssen ein Ende des Feuerstoßes veranlasst. Dabei gibt der Zustand, beispielsweise die Position, des Zählmechanismus Auskunft über die abgegebene Anzahl von Schüssen, so dass der Zustand des Zählmechanismus eine Schusszählung abbildet.

Die Schusszählung an einer Schusswaffe ist ein probates Mittel, um einen Verschleiß der Schusswaffe beurteilen zu können.

EP 0 554 905 A1 (Heckler & Koch) beschreibt eine Einrichtung zur Überwachung der Anzahl von Bewegungen wenigstens eines beweglichen Teils einer Schusswaffe, wobei Mittel zur Erfassung wenigstens eines Parameters der Bewegung vorgesehen sind, aus welchem dann die Zahl der abgegebenen Schüsse ermittelt werden kann.

US 4 001 961 (Johnson) beschreibt ein elektrochemisches Messgerät mit einer Schusszählerschaltung für eine Schusswaffe mit einer äußerlich sichtbaren Anzeige. Eine durch die Anzeige ausgelöste Wartung und Reparatur oder der Ersatz von Teilen soll eine höhere Zuverlässigkeit der Schusswaffe bewirken. Das Messgerät, das in einer Abhängigkeit von Strom und Zeit funktioniert, kann durch eine Schusswaffenverwendung sowie durch einen Schalter am Abzug, einen induktiven oder piezoelektrischen Messwandler, einen rückstoßbetätigten Mikroschalter oder als Teil der Schaltung in intern bestromten Schusswaffen aktiviert werden.

DE 10 2007 062 646 B4 (Walther) beschreibt eine Vorrichtung zur Erzeugung elektrischer Energie in einer Schusswaffe mit einem Verschluss, der gegenüber einem Griffstück reziprozierbar beweglich gelagert ist, wobei in dem Griffstück in der Nachbarschaft des Verschlusses ein erstes elektrisches Element vorgesehen ist und in dem Verschluss in der Nachbarschaft des Griffstücks ein zweites Element vorgesehen ist, das mit dem ersten Element zusammenwirkt, um bei einer Bewegung des Verschlusses in Zusammenhang mit einer Schussabgabe in dem ersten Element eine elektrische Spannung zu erzeugen. Bei einer Schussabgabe bewirkt die Bewegung des Verschlusses in entgegengesetzter Schussrichtung einen ersten Spannungsimpuls in dem ersten Element und die Rückbewegung des Verschlusses in Schussrichtung im Nachgang zu einer Bewegung des Verschlusses in entgegengesetzter Schussrichtung bewirkt einen zweiten Spannungsimpuls im ersten Element. Wie dort beansprucht, soll der zweite Spannungsimpuls gegenüber dem ersten Spannungsimpuls ein entgegengesetztes Vorzeichen aufweisen.

DE 101 48 677 A1 (Glock) zeigt eine Pistole mit auf dem Griffstück beim Abschuss entgegen der Kraft einer Rückholfeder zurückgleitenden, den Lauf aufnehmenden Schlitten, die eine Einrichtung zur Ermittlung der Schusszahl aufweist. Diese Einrichtung umfasst im Griffstück eine Elektronik mit einem Mikroprozessor mit Speicher, einen mit dem Mikroprozessor verbundenen piezoelektrischen ersten Sensor, der den bei jedem Abschuss auftretenden Rückstoßimpuls aufnimmt und ein entsprechendes Signal an den Mikroprozessor abgibt; außerdem eine Stromversorgung, sowie außerhalb der Pistole ein Lesegerät zum Lesen des Speichers. Der Mikroprozessor ist mit einem zweiten Sensor verbunden, der beim Zurückgleiten des Schlittens ein zweites Signal an den Mikroprozessor abgibt, wobei der Mikroprozessor bei einem Zeitintervall zwischen dem ersten und dem zweiten Signal, das dem Zeitintervall zwischen Abschuss und Zurückgleiten des Schlittens bei einem Abschuss entspricht, einen Zählimpuls an den Speicher abgibt.

DE 39 11 804 A1 (Walther) offenbart eine Einrichtung zur Kenndatenermittlung bei Schusswaffen. In der Griffschale oder im Schaft der Schusswaffe ist ein nicht löschbares IC-Element mit einem integrierten Schaltkreis angeordnet, das die kumulierte Anzahl abgegebener Schüsse und auch andere Kenndaten der Schusswaffe speichert. Der Abschuss der Waffe wird durch einen akustischen Aufnehmer oder einen Drucksensor registriert und in ein elektrisches Signal umgewandelt, das im IC-Element den Zählimpuls auslöst. Durch ein externes Auswertegerät, das an die Schusswaffe anschließbar ist, kann nach einer gewissen Betriebszeit die Gesamtzahl der bisher abgegebenen Schüsse oder sonstige Kenndaten der Schusswaffe, wie zum Beispiel Fabrikationsnummer, Typenbezeichnung, Baujahr usw. abgefragt werden.

DE 10 2004 015 465 A1 (Martens) offenbart eine Schusswaffe, insbesondere eine Lang- oder Kurzwaffe, die eine Registrierungsvorrichtung aufweist, die derart ausgebildet ist, dass sie bei oder nach Abgabe eines Schusses schussspezifische Signale zur Speicherung auf einem Datenträger erzeugt, wobei die Signale schussspezifische Daten repräsentieren, nämlich zumindest die Tatsache der Schussabgabe.

Fig. 7A der vorliegenden Anmeldung zeigt einen Spannungsverlauf einer induzierten Spannung bei einer Anordnung mit einem Magneten und einer Spule gemäß dem Stand der Technik, zum Beispiel DE 10 2007 062 646 B4 (Walther), wobei der Magnet beispielsweise im Verschlussschlitten einer Pistole und die Spule in deren Griffstück angeordnet ist. Bei einer Passage des Magneten wird die Spule magnetisch polarisiert, was eine Spannung induziert. Die Form der induzierten Spannung ist im Vorlauf und im Rücklauf etwa gleich, wobei sich nur deren Amplituden aufgrund unterschiedlicher Vor- und Rücklaufgeschwindigkeiten unterscheiden. Wenn die Spannung induziert wird, zeigt der Spannungsverlauf einen positiven Spannungsausschlag an einer ersten Halbwelle des Spannungsverlaufs und einen negativen Spannungsausschlag an einer zweiten Halbwelle der induzierten Spannung.

Dabei zeigt Fig. 7B in einem früheren Zeitbereich tx eine Spannungskurve im Rücklauf und in einem späteren Zeitbereich ty eine Spannungskurve im Vorlauf des Verschlussschlittens 4. Zwischen dem frühen Zeitbereich tx und dem späten Zeitbereich ty gibt es im wesentlichen keine induzierte Spannung.

Die im Rück- und Vorlauf dargestellten Spannungskurven sind beispielsweise durch eine Schussabgabe verursacht. Die Fig. 7B zeigt, dass sich die Spannungskurven aufgrund der unterschiedlichen Durchlaufgeschwindigkeiten des Verschlusses im Rück- und im Vorlauf zwar durch die Intensität unterscheiden, sich aber im grundsätzlichen qualitativen Verlauf der Spannungskurven im Wesentlichen gleichen. Hierdurch wird eine wiederholgenaue Unterscheidung der Spannungskurven beim Rück- und Vorlauf des Verschlussschlittens über viele tausend Schuss durch Messung der unterschiedlichen Spannungsintensitäten erschwert, da die permanentmagnetisch induktiv erzeugten Spannungen und deren Spannungsunterschiede nur sehr gering und oftmals verzerrt sind.

US 8,046,946 B2 offenbart eine Schusszählervorrichtung für eine Schusswaffe bestehend aus einem an der Schusswaffe montierten Permanentmagnet und einer an der Schusswaffe montierten Spule. Eine Bewegung des Magneten relativ zur Spule induziert eine elektromotorische Kraft in der Spule. Diese Kraft kann verwendet werden, um einen Schusszähler hochzuzählen.

### Aufgabe und Lösung der Erfindung

Es ist eine Aufgabe der vorliegenden Erfindung, einen batterielosen Schusszähler bereitzustellen, der abgegebene Schüsse von anderen Ereignissen an der Schusswaffe zuverlässig unterscheidet und zählt.

Während die Erfindung in den unabhängigen Ansprüchen definiert ist, ergeben sich weitere Aspekte der Erfindung aus den abhängigen Ansprüchen, der beigefügten Zeichnung und der nachfolgenden Beschreibung.

### Figurenbeschreibung

Ausführungsbeispiele der Erfindung sind im Folgenden unter Bezugnahme auf die beigefügten, schematischen Zeichnungen näher erläutert. In den Zeichnungen zeigen:
Fig. 1 eine schematische Darstellung einer Pistole mit einem Ausführungsbeispiel des erfindungsgemäßen Schusszählers von links;
Fig. 2 ein Blockschaltbild für ein Ausführungsbeispiel des erfindungsgemäßen Schusszählers;
Fig. 3A bis 3D eine Induktionsspule und einen Verschlussschlitten mit einem ersten und einem zweiten Magneten eines Ausführungsbeispiels des erfindungsgemäßen Schusszählers von links, sowie einen Spannungsverlauf an der Induktionsspule bei einer Bewegung des Verschlussschlittens nach hinten;
Fig. 4A bis 4D eine Induktionsspule und einen Verschlussschlitten mit einem ersten und einem zweiten Magneten eines Ausführungsbeispiels des erfindungsgemäßen Schusszählers von links, sowie einen Spannungsverlauf an der Induktionsspule bei einer Bewegung des Verschlussschlittens nach vorn;
Fig. 5 ein weiteres Ausführungsbeispiel eines Verschlussschlittens und einer Spule;
Fig. 6A ein vollständiges Spannungssignal an der Induktionsspule bei einer Bewegung des Verschlussschlittens nach hinten, die durch einen Schuss ausgelöst worden ist;
Fig. 6B einen Spannungsverlauf an der Induktionsspule bei einer Bewegung des Verschlussschlittens nach vorn;
Fig. 6C einen Spannungsverlauf mit einem vollständigen Signal an der Induktionsspule beim Schießen mit einem Verschlussrücklaufssignal und einem Verschlussvorlaufssignal;
Fig. 7A einen Spannungsverlauf an einer Induktionsspule bei einer Bewegung des Verschlussschlittens bei Verwendung von nur einem Magneten gemäß dem in der Einleitung zum Stand der Technik beschriebenen Beispiel;
Fig. 7B einen vollständigen Spannungsverlauf an einer Induktionsspule bei einer Bewegung des Verschlussschlittens nach hinten und einer anschließenden Bewegung des Verschlussschlittens nach vorn nach einer Schussabgabe mit nur einem Magneten gemäß dem Stand der Technik.

In den Figuren sind gleiche oder ähnliche Teile mit gleichen Referenzzeichen bezeichnet.

Fig. 1 zeigt eine als Selbstlade-Pistole ausgeführte Schusswaffe 7 mit einem erfindungsgemäßen Schusszähler. Vor einer weiteren ausführlichen Beschreibung des Schusszählers folgen zunächst einige allgemeine Aspekte der Erfindung.

Die Erfindung betrifft einen Schusszähler zur Erfassung einer Anzahl durch eine Schusswaffe abgegebener Schüsse. Der Schusszähler umfasst einen ersten magnetischen Pol, einen zweiten magnetischen Pol und eine Spule. Der erste und der zweite magnetische Pol sind derart angeordnet, dass sie sich in Reaktion auf eine Schussabgabe auf einer Bahn relativ zur Spule bewegen, mit zueinander entgegengesetzten Polarisierungen, welche die Spule nacheinander passieren und dabei in der Spule eine entgegengesetzt gerichtete Spannung induzieren.

Durch die unterschiedliche Polarisierung der Pole ergibt sich bei einem Verschlussrücklauf ein anderer Verlauf einer induzierten Spannung als bei einem Verschlussvorlauf. Die Verläufe unterscheiden sich insbesondere in den Richtungen ihrer größten Spannungsausschläge. Der Verlauf der induzierten Spannung entspricht einem Spannungssignal.

In einem Ausführungsbeispiel ist die Schusswaffe eine Selbstlade-Schusswaffe. In diesem Zusammenhang ist eine Selbstlade-Schusswaffe eine halbautomatische oder vollautomatische Schusswaffe, insbesondere eine Pistole, ein Gewehr, ein Maschinengewehr oder eine Granatmaschinenwaffe.

In einem Ausführungsbeispiel umfasst die Spule einen Spulenkern.

In einem Ausführungsbeispiel ist der Spulenkern aus einem weichmagnetischen Material, insbesondere Weicheisen, hergestellt.

In einem Ausführungsbeispiel weist der Spulenkern wenigstens zwei parallele Zinken auf, die so angeordnet sind, dass der erste magnetische Pol und der zweite magnetische Pol jeden der Zinken jeweils nacheinander passieren. Durch mehrfache Zinken erhöht sich die Leistung, die sowohl zur Signalauswertung als auch zur Betriebsenergieversorgung genutzt werden kann.

In einem Ausführungsbeispiel sind der erste magnetische Pol und der zweite magnetische Pol unterschiedlichen Magneten oder demselben Magneten zugeordnet.

In einem Ausführungsbeispiel sind der erste und der zweite magnetische Pol an einem Verschlusselement und die Spule ist am Griffstück oder am Gehäuse der Schusswaffe angeordnet. Das Griffstück ist dabei beispielsweise das stationäre den Griff enthaltende Element einer Pistole (Kurzwaffe), während das Gehäuse das analoge Halteelement eines Gewehres (Langwaffe) ist.

In einem Ausführungsbeispiel umfasst der Schusszähler einen Prozessor, und eine elektronische Schaltung ist ausgestaltet, dem Prozessor zumindest einen Teil der in der Spule generierten elektrischen Energie bereitzustellen.

In einem Ausführungsbeispiel ist der Prozessor ausgestaltet, einen abgegebenen Schuss zu identifizieren und zu zählen, wenn eine Höhe des induzierten Spannungssignals einen Schwellwert passiert. Zusätzlich wird in weiteren Ausführungsbeispielen zur Detektierung eines abgegebenen Schusses auch die Form des induzierten Spannungssignals berücksichtigt.

In einem Ausführungsbeispiel ist der Prozessor ausgestaltet, einen Teil der ihm bereitgestellten induzierten Spannung zur Betriebsenergieversorgung zu nutzen. Somit benötigt der Prozessor keine Leistung, die ihm von anderen Quellen bereitgestellt werden müsste, und Batterien an der Schusswaffe werden nicht zur Schusszählung benötigt.

In einem Ausführungsbeispiel umfasst der Schusszähler eine Antenne, die ausgestaltet ist, ein Signal abzugeben, welches der vom Prozessor identifizierten Anzahl der durch die Schusswaffe abgegebenen Schüsse entspricht.

In einem Ausführungsbeispiel ist die Antenne ausgestaltet, einen Sendebefehl zu empfangen, der den Prozessor veranlasst, das der Anzahl der durch die Schusswaffe abgegebenen Schüsse entsprechende Signal abzugeben.

In einem Ausführungsbeispiel sind der erste magnetische Pol und der zweite magnetische Pol in einem Abstand zueinander angeordnet, sodass wenn der erste magnetische Pol und der zweite magnetische Pol in Reaktion auf eine Schussabgabe den Spulenkern, bevorzugt ein Weicheisenkern, passieren, eine optimale Magnetisierung und Ummagnetisierung des Spulenkerns erfolgt und dadurch in der Spule eine größtmögliche Spannung und somit Leistung induziert wird.

Die Erfindung betrifft auch eine Schusswaffe, die einen Schusszähler nach der vorstehend beschriebenen Erfindung oder den dazu genannten Ausführungsbeispielen umfasst.

Die Erfindung betrifft außerdem ein Verfahren zur Erfassung einer Anzahl von durch eine Schusswaffe abgegebenen Schüssen mittels des vorstehend beschriebenen Schusszählers. Das Verfahren umfasst das Bereitstellen des ersten magnetischen Pols, das Bereitstellen des zweiten magnetischen Pols, dessen magnetische Polarisierung entgegengesetzt zu der des ersten magnetische Pols ist, das Bereitstellen der Spule, in Reaktion auf eine Schussabgabe das Passieren erst des zweiten magnetischen Pols und darauf folgend des ersten magnetischen Pols an der Spule, sodass an der Spule eine entgegengesetzt gerichtete Spannung induziert wird, das Erfassen der induzierten Spannung und basierend auf der Form des induzierten Spannungssignals, etwa der Amplitude, wodurch die Abgabe eines Schusses einem Erfassungssystem kenntlich gemacht wird, sowie das Inkrementieren eines Schuss-Zählstandes.

In einem Ausführungsbeispiel werden der erste magnetische Pol und der zweite magnetische Pol an einem Verschluss der Schusswaffe bereitgestellt und die Spule wird an einem Griffstück oder einem Gehäuse der Schusswaffe bereitgestellt.

In einem besonderen Ausführungsbeispiel wird ein Rücklauf des Verschlusses von dessen Vorlauf durch die Form des induzierten Spannungssignals, insbesondere der Amplitude, unterschieden, etwa indem die Richtung der Spannungsausschläge oberhalb oder unterhalb einer vorgegebenen oberen oder unteren Schwelle bewertet wird.

In einem Ausführungsbeispiel wird der Rücklauf des Verschlusselements von dessen Vorlauf unterschieden durch die Form der induzierten Spannungsausschläge, insbesondere die Amplitude.

Zurückkommend zur Beschreibung von Fig. 1 umfasst der Schusszähler in dem dargestellten Ausführungsbeispiel im Wesentlichen eine Spule 1, eine elektronische Schaltung 5, einen ersten Magneten 2 und einen zweiten Magneten 3. Die als Selbstlade-Pistole ausgestaltete Schusswaffe 7 umfasst einen Verschlussschlitten 4 und ein Griffstück 6, wobei der Verschlussschlitten 4 bezüglich des Griffstücks 6 in bekannter Weise translatorisch hin und her beweglich ist. In dem dargestellten Ausführungsbeispiel sind im Verschlussschlitten 4 der erste und der zweite Magnet 2, 3 angeordnet, und im Griffstück 6 die Spule 1 und die elektronische Schaltung 5.

Die beiden Magneten 2, 3 sowie die Spule 1 sind dabei so zueinander angeordnet, dass die Magneten 2, 3 bei einer Rückwärts- oder Vorwärtsbewegung des Verschlussschlittens 4 über der Spule 1 hinweggleiten. Das Griffstück 6 umfasst außerdem in bekannter Weise ein Griffelement 6a zum Halten der Pistole.

In dem dargestellten Ausführungsbeispiel ist die Schusswaffe 7 eine Selbstlade-Pistole mit einem Verschlussschlitten 4. In anderen Ausführungsbeispielen ist die Schusswaffe eine Langwaffe, insbesondere ein Gewehr mit einer automatischen oder halbautomatischen Nachlademechanik, bei der ein erster Magnet und ein zweiter Magnet an einem Verschlusselement angeordnet sind, das sich in Reaktion auf eine Schussabgabe bezüglich des sogenannten Waffengehäuses, insbesondere des Gewehrschaftes, bewegt.

Das Waffengehäuse einer Langwaffe entspricht also dem hier dargestellten Griffstück 6, der hier als Pistole ausgebildeten Kurzwaffe.

In den dargestellten Ausführungsbeispielen sind der erste Magnet 2 und der zweite Magnet 3 Stabmagnete.

Der Verschlussschlitten 4 ist ausgestaltet, sich entlang einer Bahn zu bewegen. Die Bahn erstreckt sich entlang der Schusswaffe in einer Richtung nach vorne und hinten. Dazu wird der Verschlussschlitten 4 in bekannter Weise am Griffstück 6 geführt. Die Bahn wird jeweils durch einen vorderen Anschlag und einen hinteren Anschlag begrenzt.

Fig. 2 zeigt ein Ausführungsbeispiel eines Blockschaltbilds der Spule 1 und der elektronischen Schaltung 5 des Schusszählers. Die Spule 1 weist einen ersten Anschluss 11, einen zweiten Anschluss 12 und einen Spulenkern 13 auf. Die elektronische Schaltung 5 umfasst ein Zählerteil 50, einen Prozessor 54 und ein Kommunikationsteil 55. Der Zählerteil 50 umfasst eine Spannungsversorgung 52. In dem dargestellten Ausführungsbeispiel ist der Spulenkern 13 stabförmig und aus einem weichmagnetischen Material aufgebaut, beispielsweise als ein Weicheisenkern.

Wenn sich in der Spule 1 ein magnetisches Feld ändert, weisen der erste Anschluss 11 und der zweite Anschluss 12 eine Potentialdifferenz auf, die als Induktionsspannung messbar ist. Der zeitliche Verlauf der Induktionsspannung an dem ersten Anschluss 11 und dem zweite Anschluss 12 ergibt ein elektrisches Signal. Der erste Anschluss 11 und der zweite Anschluss 12 sind jeweils elektrisch mit der Spannungsversorgung 52 des Zählerteils 50 und mit dem Prozessor 54 verbunden. Der Prozessor 54 umfasst einen ersten Signaleingang IN+, einen zweiten Signaleingang IN-, einen Kommunikationsanschluss TAG und einen Betriebsspannungsanschluss VCC. Die Spannungsversorgung 52 ist ausgelegt, aus einem Signal, das an dem ersten und dem zweiten Anschluss 11, 12 anliegt, eine elektrische Leistung zu entnehmen und dem Prozessor 54 an dem Betriebsspannungsanschluss VCC die hierzu korrespondierende Spannung bereitzustellen. Der Prozessor 54 ist ausgelegt, die Leistung von der Spannungsversorgung 52 zu empfangen, und zum Verarbeiten von ihm zugeführten Signalen zu verwenden. Der Prozessor 54 ist des weiteren ausgelegt, Signale von dem ersten und dem zweiten Anschluss 11, 12 zu empfangen, festzustellen, ob das jeweils empfangene Signal durch einen Schuss verursacht worden ist, und wenn das Signal durch einen Schuss verursacht worden ist, einen Zählstand in dem Prozessor 54 zu inkrementieren. Der Prozessor 54 ist insbesondere ausgelegt, Schussfolgen zu erkennen. Schussfolgen zu erkennen bedeutet festzustellen, ob Schüsse einzeln, in kurzen Serien oder in langen Serien abgegeben worden sind. In diesem Zusammenhang sind kurze Serien Serien von zwei bis fünf Schüssen, während lange Serien sechs oder mehr Schüsse in Folge aufweisen. Der Prozessor 54 ist insbesondere ausgelegt, das Signal von dem ersten und dem zweiten Anschluss 11, 12 an dem ersten Signaleingang IN+ bzw. dem zweiten Signaleingang IN-zu empfangen.

Im Prozessor 54 sind in einigen Ausführungsbeispielen neben einer Schusszahl auch individuell eingebbare Daten wie Seriennummer etc. gespeichert und von ihm abrufbar.

Das Kommunikationsteil 55 umfasst eine Antenne 56 und eine Sende- und Empfangsschaltung 58. Die Antenne 56 ist ausgestaltet, für das Kommunikationsteil 55 Funksignale zu senden und zu empfangen. Die Antenne 56 ist insbesondere auch ausgelegt, die Leistung der ihr von außen zugeführten Funksignale über einen Antennenleistungsanschluss VA und die Spannungsversorgung 52 zum Betrieb des Prozessors weiterzuleiten. Der Prozessor 54 ist ausgelegt, einen Datenempfang, eine Datenverarbeitung und eine Datenausgabe aufgrund der Leistung zu verarbeiten, die durch die Spannungsversorgung 52 über die Antenne von außen bereitgestellt wird.

Die Sende- und Empfangsschaltung 58 umfasst einen Antennenschwingkreis und ist zur Anpassung der von außen gesendeten Signale an den Prozessor 54 ausgelegt.

Weiterhin ist der Prozessor 54 ausgelegt, Signale über seinen Kommunikationsanschluss TAG mit dem Kommunikationsteil 55 auszutauschen und so über das Kommunikationsteil 55 Daten auszugeben und zu empfangen; insbesondere Daten bezüglich abgegebener Schüsse auszugeben. Die Daten über abgegebene Schüsse umfassen die Anzahl der durch den Prozessor aufgezeichneten Schüsse, insbesondere Schussfolgen. Der Prozessor 54 ist insbesondere außerdem ausgelegt, über das Kommunikationsteil 55 einen Sende-Befehl zu empfangen und in Reaktion auf den Sende-Befehl Daten über abgegebene Schüsse und Schussfolgen auszugeben.

In einigen Ausführungsbeispielen gewährleistet die Spannungsversorgung 52, dass bei langsamen Verschlussbewegungen mit geringeren Spannungsspitzen und Stärken wie z.B. beim manuellen Durchladen und beim generellen Bewegen des Verschlusses von Hand die Signalauswertung nicht aktiviert wird.

In einigen Ausführungsbeispielen ist der Prozessor 54 ausgelegt, Signale zu separieren und zu erfassen. Beim Separieren trennt der Prozessor 54 die Signale am ersten Zählereingang IN+ und am zweiten Zählereingang IN- zur weiteren Verarbeitung. Der Prozessor 54 unterteilt das elektrische Signal in Abschnitte, die jeweils einem einzelnen Ereignis zuzuordnen sind. Ein einzelnes Ereignis ist beispielsweise ein Schuss oder eine Bewegung des Verschlussschlittens nach vorne. Beim Erfassen des Signals unterscheidet der Prozessor 54, ob das Signal durch einen Schuss verursacht worden ist. Wenn das Signal durch einen Schuss verursacht worden ist, inkrementiert der Prozessor 54 einen Zählstand und speichert den Zählstand in einem nicht flüchtigen internen Speicher. In einigen Ausführungsbeispielen erfasst der Prozessor 54 Schussfolgen und speichert die Schussfolgen.

In einigen Ausführungsbeispielen ist der Prozessor 54 ausgelegt, über die Antenne ein RFID-Signal zu senden und zu empfangen. RFID steht dabei für "Radio Frequency Identification", was etwa "Identifizierung mit Hilfe elektromagnetischer Wellen" bedeutet.

Die Fig. 3A bis 3D zeigen einen Zusammenhang zwischen einer Bewegung des Verschlussschlittens 4 bei einer Bewegung nach hinten und einem Spannungsverlauf zwischen dem ersten Spulenanschluss 11 und dem zweiten Spulenanschluss 12 in einer qualitativen Darstellung, bei der vor allem die größten Spannungsausschläge mit ihrer Richtung, Reihenfolge und Amplitude dargestellt sind und kleinere Spannungsänderungen sowie die Form des Spannungsverlaufs nicht berücksichtigt sind. In den Fig. 3A bis 3D weist die Spule 1 einen Spulenkern 13 mit drei Zinken 13a, 13b, 13c auf, wobei die Wicklungen der Spule auf einem mittleren Zinken 13b angeordnet sind. Die Bewegung nach hinten entspricht einem Verschlussrücklauf Cycl. Der Verschlussrücklauf, der in den Fig. 3A bis 3D dargestellt ist, ist durch einen Schuss mit der Schusswaffe 7 verursacht. Dabei wird der Verschlussschlitten in einigen Ausführungsbeispielen durch die Wirkung des - infolge einer Schussabgabe bewirkten - Rückstoßes nach hinten bewegt. In anderen Ausführungsbeispielen wird der Verschlussschlitten 4 durch einen Kolben nach hinten bewegt, der durch Verbrennungsgase, die durch den Schuss verursacht sind, nach hinten gedrückt wird.

Der erste Magnet 2 umfasst einen Nordpol 2a und einen Südpol 2b. Auch der zweite Magnet 3 umfasst einen Nordpol 3a und einen Südpol 3b. Der erste Magnet 2 und der zweite Magnet 3 sind so an dem Verschlussschlitten 4 angeordnet, dass bei einer translatorischen Bewegung erst einer der beiden Magneten 2, 3 die Spule 1 und dann der andere der beiden Magneten 2, 3 die Spule 1 passiert. Die Magnete 2, 3 sind so an dem Verschlussschlitten 4 angeordnet, dass entgegengesetzte Pole die Spule 1 näher passieren, d.h. wenn beispielsweise der erste Magnet 2 so die Spule 1 passiert, dass dessen Südpol 2b die Spule 1 näher passiert als dessen Nordpol 2a, dann passiert der Nordpol 3a des zweiten Magneten 3 die Spule 1 näher als der Südpol 3b des zweiten Magneten 3. In dem dargestellten Ausführungsbeispiel passiert bei einer Bewegung nach hinten erst der zweite Magnet 3 die Spule 1, und danach der erste Magnet 2.

Fig. 3A zeigt einen Rücklauf Cycl des Verschlussschlittens 4, d.h. eine Bewegung des Verschlussschlittens 4 nach hinten, wobei in der Darstellung ein Nordpol 3a des zweiten Magneten 3 einen vorderen Zinken 13a des Spulenkerns 13 passiert.

Wenn der Spulenkern 13 der Spule 1 für eine längere Zeit außerhalb des Bereichs eines der Magneten 2, 3 ist, ist der Spulenkern 13 magnetisch im wesentlichen neutral. Das heißt, dass die "Elementarmagnete" im Spulenkern 13 diffus stehen und sich insgesamt keine bevorzugte Polarisierungsrichtung ergibt. Wenn sich der Nordpol 3a des zweiten Magneten 3 bei einem Rücklauf dem Spulenkern 13 nähert, wird der bis dahin neutrale Spulenkern 13 magnetisiert. Das heißt, dass die "Elementarmagnete" im Spulenkern 13 sich mit ihren jeweiligen Südpolen zu dem Nordpol 3a des zweiten Magneten 3 ausrichten. Das Magnetisieren entspricht einer Veränderung eines magnetischen Feldes in dem Spulenkern 13. Durch die Veränderung des magnetischen Feldes in dem Spulenkern 13 wird in der Spule 1 eine elektrische Spannung U(t) induziert, die sich mit der Zeit t ändert und zwischen dem ersten Spulenanschluss 11 und dem zweiten Spulenanschluss 12 abgreifbar ist. Der Spannungsverlauf zeigt einen ersten Spannungsausschlag U1.

Mit Spannungsausschlägen sind nur die Extremwerte eines ansteigenden und abfallenden Spannungsverlaufs gemeint.

In dem in Fig. 3B gezeigten Zeitpunkt passiert der zweite Magnet 3 den hinteren Zinken 13c und einen mittleren Zinken 13b des Spulenkerns 13. Der Südpol 2b des ersten Magneten 2 hat den vorderen Zinken 13a des Spulenkerns 13 passiert und beginnt, den mittleren Spulenkern 13b zu passieren. Durch den Wechsel des dem Spulenkern 13 gegenüberliegenden Pols vom Nordpol 3a des zweiten Magneten zum Südpol 2b des ersten Magneten 2 werden die bisher durch den Nordpol 3a des zweiten Magneten 3 ausgerichteten Elementarmagnete im Wesentlichen umgepolt. Das heißt, dass die "Elementarmagnete" im Spulenkern 13 sich mit ihren jeweiligen Nordpolen zu dem Südpol 2b des ersten Magneten 2 ausrichten. Das Umpolen entspricht einer erheblichen Änderung des Magnetfelds in dem Spulenkern 13 innerhalb kurzer Zeit. Die erhebliche Änderung des Magnetfeldes in kurzer Zeit bewirkt einen zweiten erheblichen Spannungsausschlag U2 entgegengesetzt zu dem ersten Spannungsausschlag U1. Eine solche Umpolung der "Elementarmagnete" entspricht einer größeren Änderung des Magnetfeldes als ein anfängliches Ausrichten von diffus stehenden "Elementarmagneten". Daher weist der zweite Spannungsausschlag U2 eine wesentlich größere Amplitude auf, als der erste Spannungsausschlag U1.

In Fig. 3C hat der erste Magnet 2 den mittleren Zinken 13b im Wesentlichen passiert, wodurch in dem Spulenkern 13 die Ummagnetisierung der "Elementarmagnete" im Wesentlichen abgeschlossen ist. Der durch die Ummagnetisierung entstandene Spannungsverlauf schwächt sich ab. Dadurch, dass der erste Magnet 2 den Spulenkern 13 im Wesentlichen passiert hat, wird auch eine magnetische Wirkung des ersten Magneten 2 in dem Spulenkern 13 abgeschwächt. Dadurch wird ein magnetisches Feld in dem Spulenkern 13 schwächer. Die Schwächung ist eine weitere Änderung des magnetischen Feldes und führt zu einem dritten Spannungsausschlag U3 entgegengesetzt zu dem zweiten Spannungsausschlag U2.

Fig. 3D zeigt den vollständigen Spannungsverlauf U(t) sowie den ersten und den zweiten Magneten 2, 3, die beim Verschlussrücklauf Cycl die Spule 1 und den Spulenkern 13 im Wesentlichen vollständig passiert haben. Der Spannungsverlauf U(t) in dem dargestellten Ausführungsbeispiel weist einen positiven ersten Spannungsausschlag U1 auf, der durch den Eintritt des zweiten Magneten 3 in den Bereich des Spulenkerns 13 verursacht worden ist. Der Spannungsverlauf U(t) weist sodann einen negativen zweiten Spannungsausschlag U2 auf, der durch die Ummagnetisierung der "Elementarmagnete" im Spulenkern 13 verursacht worden ist und dessen Amplitude wesentlich größer ist als der erste Spannungsausschlag U1, und weist schließlich einen positiven dritten Spannungsausschlag U3 auf, der durch den Austritt des ersten Magneten 2 und des zweiten Magneten 3 aus dem Bereich des Spulenkerns 13 und der Spule 1 verursacht worden ist. Die Spannung zwischen dem ersten Spulenanschluss 11 und dem zweiten Spulenanschluss 12 hat am Ende einen bleibenden Spannungswert U0 eingenommen, der in etwa dem Wert entspricht, den die Spannung vor einem Beginn der Bewegung hatte. Der bleibende Spannungswert U0 wird andauern, bis durch eine erneute Bewegung des Verschlussschlittens 4 eine Änderung des magnetischen Feldes in dem Spulenkern 13 eintritt.

In weiteren Ausführungsbeispielen, in denen die Spule entgegengesetzt abgegriffen wird oder Orientierungen des ersten Magneten 2 und des zweiten Magneten 3 bezüglich der Richtung ihrer Nord- und Südpole entgegengesetzt sind, können zu einem Spannungsverlauf führen, der umgekehrte Vorzeichen aufweist. Dabei ist ein positiver Spannungsausschlag bzw. ein negativer Spannungsausschlag ein Spannungsausschlag, dessen Wert die Spannung zwischen dem ersten Spulenanschluss 11 und dem zweiten Spulenanschluss 12 bei einem relativ zur Spule 1 unbewegten Verschlussschlitten 4 überschreitet bzw. unterschreitet.

Fig. 4A bis 4D zeigen einen Zusammenhang zwischen einer Bewegung des Verschlussschlittens 4 nach vorne und einem Spannungsverlauf U(t) zwischen den beiden Spulenanschlüssen 11 und 12 in einer qualitativen Darstellung, bei der vor allem die größten Spannungsausschläge mit ihrer Richtung, Reihenfolge und Amplitude dargestellt sind und kleinere Spannungsänderungen sowie die Form des Spannungsverlaufs nicht berücksichtigt sind. Die Bewegung nach vorne entspricht einem Verschlussvorlauf Cyc2. Der Verschlussvorlauf Cyc2 wird in der Regel durch eine Verschlussfeder verursacht, die den Verschlussschlitten 4 nach vorne drückt. Der Verschlussvorlauf Cyc2 folgt beispielsweise dem Verschlussrücklauf Cycl nach einem Schuss oder wenn der Verschlussschlitten 4 in einer hinteren Position eingerastet war und von der Einrastung gelöst wird.

In Fig. 4A ist der Verschlussschlitten 4 beim Verschlussvorlauf Cyc2 dargestellt, wobei sich die beiden Magnete 2 und 3 der Spule 1 wieder nähern. Der erste Magnet 2 ist dabei bereits im Bereich der Spule 1, so dass sich ein magnetisches Feld in dem Spulenkern 13 ändert. Durch die Veränderung des magnetischen Feldes im Spulenkern 13 wird wiederum eine Spannung induziert, die zwischen dem ersten Spulenanschluss 11 und dem zweiten Spulenanschluss 12 abgreifbar ist und in dem Diagramm zum Spannungsverlauf U(t) als vierter Spannungsausschlag U4 zu sehen ist.

Bevor der erste Magnet 2 im Bereich der Spule 1 ist, ist der Spulenkern 13 unmagnetisiert, wobei die "Elementarmagnete" des Spulenkerns 13 diffus polarisiert sind. In diesem Fall ist eine Änderung des magnetischen Feldes geringer als im folgenden Schritt, sodass der vierte Spannungsausschlag U4 geringer ist als der im folgenden beschriebene Spannungsausschlag U5.

Fig. 4B zeigt den Spannungsverlauf der Spannung zwischen dem ersten Spulenanschluss 11 und dem zweiten Spulenanschluss 12, wenn der erste Magnet 2 den mittleren Zinken 13b des Spulenkerns passiert hat und der zweite Magnet 3 beginnt, den mittleren Spulenkern 13b zu passieren. Durch den Wechsel des dem Spulenkerns 13 gegenüberliegenden Pols vom Südpol 2b des ersten Magneten zum Nordpol 3a des zweiten Magneten 3 werden die bisher durch den Südpol 2b des ersten Magneten 2 ausgerichteten "Elementarmagnete" im Wesentlichen umgepolt. Das heißt, dass die "Elementarmagnete" in dem Spulenkern 13 sich mit ihren jeweiligen Südpolen zu dem Nordpol 3a des zweiten Magneten 3 ausrichten. Das Umpolen entspricht einer erheblichen Änderung des Magnetfelds in dem Spulenkern 13 innerhalb kurzer Zeit. Die erhebliche Änderung des Magnetfeldes in kurzer Zeit bewirkt einen fünften Spannungsausschlag U5 entgegengesetzt zu dem ersten Spannungsausschlag U1. Eine solche Umpolung der Elementarmagnete entspricht einer größeren Änderung des Magnetfeldes als ein anfängliches Ausrichten von diffus stehenden Elementarmagneten oder einer Magnetisierung durch den ersten Magneten 2 von den Elementarmagneten, die bereits dem ersten Magneten 2 entsprechend gepolt sind. Daher weist der fünfte Spannungsausschlag U5 eine wesentlich größere Amplitude auf, als der vierte Spannungsausschlag U4.

Fig. 4C zeigt den Verschlussschlitten 4, der so weit nach vorne bewegt ist, dass der erste Magnet 2 den Bereich des Spulenkerns 13 verlässt, während der zweite Magnet 3 sich in etwa über dem mittleren Zinken 13b des Spulenkerns 13 befindet. Die Änderung des magnetischen Feldes im Spulenkern 13 durch die Näherung des zweiten Magneten 3 ist abgeschlossen, wodurch der Spannungsausschlag zurückgeht. Nachdem der zweite Magnet 3 den Bereich des mittleren Zinkens 13b des Spulenkerns 13 verlässt, verringert sich nun das magnetische Feld im Spulenkern 13 wieder. Die Verringerung verursacht so einen sechsten Spannungsausschlag U6 in entgegengesetzter Richtung zum fünften Spannungsausschlag U5. Der sechste Spannungsausschlag U6 ist wesentlich kleiner als der fünfte Spannungsausschlag U5.

Fig. 4D zeigt den vollständigen Spannungsverlauf U(t) sowie den ersten und den zweiten Magneten 2, 3, die die Spule 1 und den Spulenkern 13 im Wesentlichen vollständig im Verschlussvorlauf passiert haben. Eine Änderung des magnetischen Feldes im Spulenkern 13 ist im Wesentlichen abgeschlossen. Die Spannung zwischen dem ersten Spulenanschluss 11 und dem zweiten Spulenanschluss 12 hat den bleibenden Spannungswert U0 eingenommen, der in etwa dem Wert entspricht, den die Spannung vor einem Beginn der Bewegung hatte. Der bleibende Spannungswert U0 wird andauern, bis durch eine erneute Bewegung des Verschlussschlittens 4 eine Änderung des magnetischen Feldes in dem Spulenkern 13 eintritt.

Eine Unterscheidung des Spannungsverlaufs zwischen einem Verschlussrücklauf Cycl, wie er in den Fig. 3A bis 3D dargestellt ist, und einem Spannungsverlauf durch einen Verschlussvorlauf Cyc2, wie er in den Fig. 4A bis 4D dargestellt ist, wird insbesondere durch zwei Eigenschaften der unterschiedlichen Spannungsverlaufssignale ermöglicht:
Zunächst ist das Spannungsverlaufssignal im Vorlauf bezüglich des Spannungsverlaufssignals im Rücklauf umgekehrt polarisiert, da die Pole des ersten und des zweiten Magneten 2, 3 in jeweils entgegengesetzter Reihenfolge den Spulenkern 13 überstreichen. Somit ist der zweite Spannungsausschlag U2, der eine wesentlich größere Amplitude aufweist als der erste und der dritte Spannungsausschlag U1, U3 des Verschlussrücklaufs Cycl, entgegengesetzt zu dem fünften Spannungsausschlag U5 gerichtet, der eine wesentlich größere Amplitude aufweist als der vierte und der sechste Spannungsausschlag U4, U6 des Verschlussvorlaufs Cyc2. Somit lässt sich ein Spannungssignal für einen Verschlussrücklauf Cycl anhand eines deutlichen Merkmals von einem Spannungssignal für einen Verschlussvorlauf Cyc2 unterscheiden. Wird außerdem das Spannungssignal durch einen Schuss verursacht, erfolgt ein Verschlussrücklauf Cycl des Verschlussschlittens 4 in einer wesentlich höheren Geschwindigkeit als ein Verschlussvorlauf Cyc2 des Verschlussschlittens 4. Dadurch ist ein Ausschlag des Spannungsverlaufs für einen Verschlussrücklauf Cycl erheblich höher. Anhand der Höhe des Spannungsverlaufs für einen Verschlussrücklauf Cycl kann der Prozessor 54 einen Schuss von einem anderen Ereignis des Verschlussrücklaufs Cycl unterscheiden, beispielsweise ein Durchladen von Hand durch den Schützen. In einigen Ausführungsbeispielen ist der Verschlussrücklauf Cycl bei einer Schussabgabe wenigstens doppelt so schnell wie der Verschlussvorlauf Cyc2. In einigen Ausführungsbeispielen erfolgt der Verschlussrücklauf Cycl bei einer Geschwindigkeit von etwa 7 m/s und der Verschlussvorlauf bei einer Geschwindigkeit von etwa 2,0 m/s.

In einigen Ausführungsbeispielen ist der Abstand des ersten und des zweiten Magneten gleich oder größer als der Abstand des vorderen Zinken 13a zu dem mittleren Zinken 13b und als der Abstand des mittleren Zinken 13b zu dem hinteren Zinken 13c. In weiteren Ausführungsbeispielen ist der Abstand einer vorderen Kante des ersten Magneten 2 zu einer hinteren Kante des zweiten Magneten 3 nicht größer als der Abstand des vorderen Zinkens 13a zu dem hinteren Zinken 13c. Dadurch ist gewährleistet, dass der Spulenkern 13 die Umpolung innerhalb eines möglichst kurzen Zeitabschnitts erfährt, sodass der zweite und der fünfte Spannungsausschlag möglichst hoch sind. In einigen Ausführungsbeispielen sind die Abstände der Zinken 13a, 13b, 13c und der Abstand des ersten und des zweiten Magneten 2, 3 so bemessen, dass bei einer Geschwindigkeit des Verschlussrücklaufs Cycl bei einer Schussabgabe die Amplitude des zweiten Spannungsausschlags U2 maximal ist.

Fig. 5 zeigt ein weiteres Ausführungsbeispiel des Verschlussschlittens 4 und der Spule 1. In diesem Ausführungsbeispiel ist lediglich ein Einzelmagnet 8 vorgesehen und bevorzugt als Hufeisenmagnet ausgestaltet. Dabei ist der Einzelmagnet 8 ist so angeordnet, dass sein Nordpol 8a in Richtung eines Verschlussschlittenrücklaufs vor seinem Südpol 8b - oder umgekehrt -liegt. Die Pole 8a, 8b des Einzelmagneten 8 sind dabei so orientiert, dass sie den Spulenkern nacheinander passieren, wenn sich der Verschlussschlitten 4 entlang der Bahn bewegt, die sich entlang der Schusswaffe in einer Richtung nach vorne und hinten erstreckt. Die magnetischen Feldlinien des Einzelmagneten 8 in dieser Orientierung entsprechen für den Bereich, der die Spule 1 passiert, im wesentlichen den magnetischen Feldlinien der Anordnung des ersten und des zweiten Magneten 2, 3, die weiter oben beschrieben worden ist. Somit ist die Anordnung des Einzelmagneten 8 grundsätzlich geeignet, eine ähnliche Funktionsweise bereitzustellen, wie die Anordnung des ersten und des zweiten Magneten 2, 3. Der Nordpol 8a des Einzelmagneten 8 ist dabei beispielsweise anstelle des Nordpols 3a des zweiten Magneten 3 angeordnet und der Südpol 8b des Einzelmagneten ist beispielsweise anstelle des Südpols 2b des ersten Magneten 2 angeordnet.

In dem dargestellten Ausführungsbeispiel ist der Spulenkern 16 U-förmig. Ein U-förmiger Spulenkern 16 wird in einigen Ausführungsbeispielen eingesetzt, um den Schusszähler zu vereinfachen. In anderen Ausführungsbeispielen wird ein dreizinkiger Spulenkern 13 eingesetzt, da die Spule 1 mit einem dreizinkigen Spulenkern 13 der elektronischen Schaltung 5 und dem Prozessor 54 mehr Leistung und klarere Signale liefert.

Die Fig. 6A bis 6C zeigen mit Hilfe eines Oszilloscopes tatsächlich gemessene Spannungsverläufe U(t).

Fig. 6A ist eine Darstellung des Spannungsverlaufs U(t) der Spannung zwischen dem ersten Spulenanschluss 11 und dem zweiten Spulenanschluss 12 über eine Zeit t bei einem Verschlussrücklauf, der durch eine Schussabgabe verursacht worden ist. Bevor der erste oder der zweite Magnet 2, 3 in den Bereich der Spule 1 kommt, ist die Spannung auf einem bleibenden Spannungswert U0. Durch den Eintritt des zweiten Magneten 3 in den Bereich des mittleren Zinkens 13b des Spulenkerns 13 ergibt sich zunächst der erste Spannungsausschlag U1 aufgrund des sich verändernden magnetischen Feldes am mittleren Zinken 13b. Durch den Eintritt des ersten Magneten 2 in den Bereich des mittleren Zinkens 13b des Spulenkerns 13 ergibt sich der zweite Spannungsausschlag U2 als dem ersten Spannungsausschlag U1 entgegengesetzter Spannungsverlauf. Durch die oben beschriebene Umpolung des Spulenkerns 13 ist die Amplitude des zweiten Spannungsausschlags U2 wesentlich größer ist als die Amplitude des entgegengesetzten ersten Spannungsausschlags U1. In einem Ausführungsbeispiel ist die Amplitude des zweiten Spannungsausschlags U2 wenigstens eineinhalb mal so groß wie die Amplitude des ersten Spannungsausschlags U1.

In Reaktion auf den zweiten Spannungsausschlag U2 inkrementiert der Prozessor 54 einen Zählstand und speichert den Zählstand.

Wenn der erste Magnet 2 den Bereich des mittleren Zinkens 13b des Spulenkerns 13 verlässt, schwächt sich das magnetische Feld in dem mittleren Zinken 13b ab. Die Abschwächung verursacht den dritten Spannungsausschlags U3. Da mit dem Abschwächen aber keine Umpolung mehr verbunden ist, ist die Amplitude des dritten Spannungsausschlags U3 wesentlich kleiner als die Amplitude des zweiten Spannungsausschlags U2. In einem Ausführungsbeispiel ist die Amplitude des zweiten Spannungsausschlags U2 wenigstens eineinhalb mal so groß wie die Amplitude des dritten Spannungsausschlags U3.

Nach dem dritten Spannungsausschlags U3 geht die Spannung auf den bleibenden Spannungswert U0 zurück. Der Spannungsverlauf U(t) zeigt außerdem kleinere Spannungsausschläge U01, U30. Der erste kleinere Spannungsausschlag U01 ergibt sich vor dem ersten Spannungsausschlag U1, wenn der zweite Magnet 3 den vorderen Zinken 13a passiert, der keine Spulenwicklung trägt. Der zweite kleinere Spannungsausschlag U30 ergibt sich nach dem dritten Spannungsausschlag U3, wenn der erste Magnet 2 den hinteren Zinken 13c passiert, der keine Spulenwicklung trägt.

Fig. 6B ist eine Darstellung des Spannungsverlaufs U(t) der Spannung zwischen dem ersten Spulenanschluss 11 und dem zweiten Spulenanschluss 12 über eine Zeit t bei einem Vorlauf des Verschlussschlittens 4. Bevor der erste oder der zweite Magnet 2, 3 in den Bereich der Spule 1 kommt, ist die Spannung auf einem bleibenden Spannungswert U0. Durch den Eintritt des ersten Magneten 2 in den Bereich des mittleren Zinkens 13b des Spulenkerns 13 ergibt sich zunächst der vierte Spannungsausschlag U4 aufgrund des sich verändernden magnetischen Feldes am mittleren Zinken 13b. Durch den Eintritt des zweiten Magneten 3 in den Bereich des mittleren Zinkens 13b des Spulenkerns 13 ergibt sich der fünfte Spannungsausschlag U5 als dem vierten Spannungsausschlag U4 entgegengesetzter Spannungsverlauf. Durch die oben beschriebene Umpolung des Spulenkerns 13 ist die Amplitude des fünften Spannungsausschlags U5 wesentlich größer als die Amplitude des entgegengesetzten vierten Spannungsausschlags U4. Wenn der zweite Magnet 3 den Bereich des mittleren Zinkens 13b des Spulenkerns 13 verlässt, schwächt sich das magnetische Feld in dem mittleren Zinken 13b ab. Die Abschwächung verursacht den sechsten Spannungsausschlags U6. Da mit dem Abschwächen aber keine Umpolung mehr verbunden ist, ist die Amplitude des sechsten Spannungsausschlags U6 wesentlich kleiner als die Amplitude des fünften Spannungsausschlags U5.

Nach dem sechsten Spannungsausschlags U6 geht die Spannung auf den bleibenden Spannungswert U0 zurück. Der Spannungsverlauf U(t) zeigt außerdem kleinere Spannungsausschläge U04, U60. Der dritte kleinere Spannungsausschlag U04 ergibt sich vor dem vierten Spannungsausschlag U4, wenn der erste Magnet 2 den hinteren Zinken 13c passiert, der keine Spulenwicklung trägt. Der vierte kleinere Spannungsausschlag U60 ergibt sich nach dem sechsten Spannungsausschlag U6, wenn der zweite Magnet 3 den vorderen Zinken 13a passiert, der keine Spulenwicklung trägt.

Der erste, zweite und dritte Spannungsausschlag und der vierte, fünfte und sechste Spannungsausschlag bilden dabei jeweils eine Reihe induzierter Spannungsausschläge.

Fig. 6C zeigt einen Spannungsverlauf U(t) der Spannung zwischen dem ersten Spulenanschluss 11 und dem zweiten Spulenanschluss 12 bei einem Schusszyklus mit einem Rücklauf, der durch einen Schuss verursacht worden ist, und einem Vorlauf des Verschlussschlittens 4, der durch die Verschlussfeder verursacht worden ist. Dabei ist das Signal für den Verschlussrücklauf in einem ersten Zeitbereich t1 und das Signal für den Verschlussvorlauf in einem zweiten, späteren Zeitbereich t2. Beide Zeitbereiche weisen jeweils einen Spannungsausschlag U2, U5 auf, dessen Amplitude wesentlich größer ist als die übrigen jeweils vorangehenden Spannungsausschläge in dem jeweiligen Zeitbereich t1, t2. Dabei unterscheiden sich die Spannungsausschläge in dem ersten und dem zweiten Zeitbereich darin, dass im ersten Zeitbereich t1 der zweite Spannungsausschlag U2 negativ ist und der fünfte Spannungsausschlag U5 im zweiten Zeitbereich t2 positiv ist. Außerdem ist die Amplitude des zweiten Spannungsausschlags U2 wesentlich größer als die Amplitude des fünften Spannungsausschlag U5. In einem Ausführungsbeispiel beträgt die Amplitude des zweiten Spannungsausschlags U2 wenigstens ein Eineinhalbfaches der Amplitude des fünften Spannungsausschlag U5. Die höhere Amplitude des zweiten Spannungsausschlags U2 ist bedingt durch eine höhere Geschwindigkeit, mit der der Verschlussschlitten 4 bei einer Schussabgabe nach hinten gleitet. Die höhere Geschwindigkeit des Verschlussschlittens 4 verursacht eine schnellere Änderung eines magnetischen Feldes in dem Spulenkern 13. Die schnellere Änderung des magnetischen Feldes in dem Spulenkern 13 verursacht eine höhere Induktionsspannung zwischen dem ersten Spulenanschluss 11 und dem zweiten Spulenanschluss 12. Die höhere Induktionsspannung ist auch geeignet, eine Schussabgabe von einem manuellen Nachladen zu unterscheiden, da bei einem manuellen Nachladen der Verschluss viel langsamer nach hinten gleitet als bei einer Schussabgabe.

Weitere naheliegende Ausgestaltungen der Erfindung ergeben sich für den Fachmann aus dem Rahmen der nachfolgend angegebenen Ansprüche.

## Patentansprüche

1. Schusszähler zur Erfassung einer Anzahl von durch eine Schusswaffe (7) abgegebenen Schüssen, wobei der Schusszähler umfasst:
- einen ersten magnetischen Pol (2b, 8b);
- einen zweiten magnetischen Pol (3a, 8a); und
- eine Spule (1);
wobei der erste und der zweite magnetische Pol (2b, 3a, 8b, 8a) derart angeordnet sind, dass sie sich in Reaktion auf eine Schussabgabe auf einer Bahn relativ zur Spule (1) bewegen, mit zueinander entgegengesetzten Polarisierungen, welche die Spule (1) derart nacheinander passieren, dass sie in der Spule (1) jeweils während einem Rück- bzw. Vorlauf nacheinander entgegengesetzt gerichtete Spannungen induzieren.

2. Schusszähler nach Anspruch 1, bei welchem die Schusswaffe (7) eine Selbstlade-Schusswaffe ist.

3. Schusszähler nach einem der Ansprüche 1 oder 2, bei welchem die Spule (1) einen Spulenkern (13) umfasst.

4. Schusszähler nach Anspruch 3, bei welchem der Spulenkern aus einem weichmagnetischen Material, insbesondere Weicheisen, aufgebaut ist.

5. Schusszähler nach einem der Ansprüche 3 oder 4, bei welchem der Spulenkern wenigstens zwei parallele Zinken aufweist, die so angeordnet sind, dass der erste magnetische Pol (2b, 8b) und der zweite magnetische Pol (3a, 8a) jeden der Zinken jeweils nacheinander passieren.

6. Schusszähler nach einem der vorstehenden Ansprüche, bei welchem der erste und der zweite magnetische Pol (2b, 3a, 8b, 8a) zwei unterschiedlichen Magneten (2; 3) oder demselben Magneten (8) zugeordnet sind.

7. Schusszähler nach einem der vorstehenden Ansprüche, bei welchem der erste und der zweite magnetische Pol (2b, 3a, 8b, 8a) an einem Verschlusselement (4) und die Spule (1) am Griffstück (6) oder am Gehäuse der Schusswaffe (7) angeordnet sind.

8. Schusszähler nach einem der vorstehenden Ansprüche, des weiteren einen Prozessor (54) umfassend, wobei die Spule (1) ausgelegt ist, dem Prozessor (54) zumindest einen Teil der in ihr induzierten Spannung bereitzustellen.

9. Schusszähler nach Anspruch 8, bei welchem der Prozessor (54) ausgelegt ist, einen abgegebenen Schuss zu identifizieren und zu zählen, wenn die Höhe der induzierten Spannung einen Schwellwert passiert und/oder der Verlauf der induzierten Spannung einer vorgegebenen Form entspricht.

10. Schusszähler nach einem der Ansprüche 8 oder 9, bei welchem der Prozessor (54) ausgelegt ist, einen Teil der ihm bereitgestellten induzierten Spannung zur Betriebsenergieversorgung zu nutzen.

11. Schusszähler nach einem der Ansprüche 8 bis 10, welcher eine Antenne umfasst, die ausgelegt ist, ein Signal abzugeben, welches der vom Prozessor (54) identifizierten Anzahl der durch die Schusswaffe (7) abgegebenen Schüsse entspricht.

12. Schusszähler nach Anspruch 11, bei welchem die Antenne ausgelegt ist, einen Sendebefehl zu empfangen, der den Prozessor (54) veranlasst, das der Anzahl der durch die Schusswaffe (7) abgegebenen Schüsse entsprechende Signal über die Antenne abzugeben.

13. Schusszähler nach einem der vorstehenden Ansprüche, bei welchem der erste magnetische Pol (2b, 8b) und der zweite magnetische Pol (3a, 8a) in einem Abstand zueinander angeordnet sind, sodass wenn der erste magnetische Pol (2b, 8b) und der zweite magnetische Pol (3a, 8a) in Reaktion auf eine Schussabgabe die Spule (1) passieren, der Betrag der induzierten Spannung maximal ist.

14. Schusswaffe umfassend einen Schusszähler nach einem der vorstehenden Ansprüche.

15. Verfahren zur Erfassung einer Anzahl von durch eine Schusswaffe (7) abgegebenen Schüssen mittels des Schusszählers nach einem der vorstehenden Ansprüche, wobei das Verfahren umfasst:
- Bereitstellen des ersten magnetischen Pols (2b, 8b);
- Bereitstellen des zweiten magnetischen Pols (3a, 8a), dessen magnetische Polarisierung entgegengesetzt zu der des ersten magnetischen Pols (2b, 8b) ist;
- Bereitstellen der Spule (1);
- in Reaktion auf eine Schussabgabe Passieren lassen erst des zweiten magnetischen Pols (3a, 8a) und darauffolgend des ersten magnetischen Pols (2b, 8b) an der Spule (1), sodass dadurch an der Spule (1) entgegengesetzt gerichtete Spannungen induziert werden;
- Erfassen der induzierten Spannungen; und
- basierend auf der Form, insbesondere der Amplitude, der induzierten Spannungen Entscheiden, ob ein Schuss abgegeben worden ist, und wenn ein Schuss abgegeben worden ist, Inkrementieren eines Schuss-Zählstandes.

16. Verfahren nach Anspruch 15, bei welchem der erste magnetische Pol (2b, 8b) und der zweite magnetische Pol (3a, 8a) an einem Verschlusselement (4) der Schusswaffe (7) bereitgestellt werden und die Spule (1) an einem Griffstück (6) oder Gehäuse der Schusswaffe (7) bereitgestellt wird.

17. Verfahren nach einem der Ansprüche 15 oder 16, bei welchem der Rücklauf des Verschlusselements (4) von dessen Vorlauf unterschieden wird durch die Richtung der oberhalb oder unterhalb einer vorgegebenen Schwelle liegenden induzierten Spannungsausschläge (U1, U2, U3, U4, U5, U6).

18. Verfahren nach einem der Ansprüche 15 bis 17, bei welchem der Rücklauf des Verschlusselements (4) von dessen Vorlauf unterschieden wird durch die Form, insbesondere die Amplitude, der induzierten Spannungsausschläge (U1, U2, U3, U4, U5, U6) beim Vor- und Rücklauf des Verschlusselements (4).

## Claims

1. Shot counter for recording a number of shots fired by a firearm (7), wherein the shot counter comprises:
- a first magnetic pole (2b, 8b);
- a second magnetic pole 3a, 8a); and
- a coil (1);
wherein the first and the second magnetic poles (2b, 3a, 8b, 8a) are arranged in such a way that in response to firing of a shot they move on a path relative to the coil (1) with polarisations opposed to one another which pass the coil (1) one after the other in such a way that in each case during a return or advance they induce opposing voltages in the coil (1).

2. Shot counter according to claim 1, wherein the firearm (7) is a self-loading firearm.

3. Shot counter according to one of claims 1 or 2, wherein the coil (1) comprises a coil core (13).

4. Shot counter according to claim 3, wherein the coil core is constructed from a soft magnetic material, in particular soft iron.

5. Shot counter according to one of claims 3 or 4, wherein the coil core includes at least two parallel prongs, which are arranged in such a way that the first magnetic pole (2b, 8b) and the second magnetic pole (3a, 8a) pass each of the prongs one after the other.

6. Shot counter according to one of the preceding claims, wherein the first and the second magnetic poles (2b, 3a, 8b, 8a) are associated with two different magnets (2; 3) or the same magnet (8).

7. Shot counter according to one of the preceding claims, wherein the first and the second magnetic poles (2b, 3a, 8b, 8a) are arranged on a locking element (4) and the coil (1) is arranged on the handle piece (6) or on the housing of the firearm (7).

8. Shot counter according to one of the preceding claims, further comprising a processor (54), wherein the coil (1) is configured to provide the processor (54) at least with a portion of the voltage induced in the coil.

9. Shot counter according to claim 8, wherein the processor (54) is configured to identify and to count a fired shot when an amplitude of the induced voltage passes a threshold level and/or the course of the induced voltage corresponds to a predetermined form.

10. Shot counter according to one of claims 8 or 9, wherein the processor (54) is configured to use a portion of the induced voltage provided to supply operating power.

11. Shot counter according to one of claims 8 to 10, comprising an antenna which is configured to emit a signal which corresponds to the number of shots fired by the firearm (7) and identified by the processor (54).

12. Shot counter according to claim 11, wherein the antenna is configured to receive a send command, which causes the processor (54) to emit via the antenna the signal corresponding to the number of shots fired by the firearm (7).

13. Shot counter according to one of the preceding claims, wherein the first magnetic pole (2b, 8b) and the second magnetic pole (3a, 8a) are spaced apart from one another, so that, when the first magnetic pole (2b, 8b) and the second magnetic pole (3a, 8a) pass the coil (1) in response to a fired shot, the amount of the induced voltage is at a maximum.

14. Firearm comprising a shot counter according to one of the preceding claims.

15. Method for recording a number of shots fired by a firearm (7) by means of the shot counter according to one of the preceding claims, wherein the method comprises:
- the provision of the first magnetic pole (2b, 8b);
- the provision of a second magnetic pole (3a, 8a), the magnetic polarisation of which is opposed to the polarisation of the first magnetic pole (2b, 8b);
- the provision of the coil (1);
- in response to firing of a shot, causing of firstly the second magnetic pole (3a, 8a) and subsequently the first magnetic pole (2b, 8b) to pass the coil (1), so that opposing voltages are induced at the coil (1);
- the recording of the induced voltages; and
- based on the form of the induced voltage, in particular the amplitude thereof, deciding whether a shot has been fired, and when a shot has been fired, incrementing a shot count.

16. Method according to claim 15, wherein the first magnetic pole (2b, 8b) and the second magnetic pole (3a, 8a) are provided on a locking element (4) of the firearm (7), and the coil (1) is provided on the handle piece (6) or the housing of the firearm (7).

17. Method according to one of claims 15 or 16, wherein the return of the locking element (4) is distinguished from advance thereof by the direction of the induced voltage spikes (U1, U2, U3, U4, U5, U6) located above or below a predetermined threshold.

18. Method according to one of claims 15 to 17, wherein the return of the locking element (4) is distinguished from advance thereof by the form, especially the amplitude, of the induced voltage spikes (U1, U2, U3, U4, U5, U6) in the advance and return of the locking element (4).

## Revendications

1. Compteur de coups pour l'enregistrement d'un nombre de coups tirés par une arme à feu (7), le compteur de coups comprenant :
- un premier pôle magnétique (2b, 8b) ;
- un deuxième pôle magnétique (3a, 8a) ; et
- une bobine (1) ;
dans lequel le premier et le deuxième pôle magnétique (2b ; 3a, 8b, 8a) sont disposés de manière à se déplacer, en réaction à un tir, sur une trajectoire par rapport à la bobine (1), avec des polarisations opposées entre elles qui passent successivement par la bobine (1) de manière à induire, dans la bobine (1), des tensions dirigées en sens contraire l'une par rapport à l'autre, respectivement pendant un recul ou une avance.

2. Compteur de coups selon la revendication 1 dans lequel l'arme à feu (7) est une arme à feu automatique.

3. Compteur de coups selon l'une quelconque des revendications 1 ou 2, dans lequel la bobine (1) comporte un noyau de bobine (13).

4. Compteur de coups selon la revendication 3, dans lequel le noyau de bobine est constitué d'une matière magnétique douce, en particulier de fer doux.

5. Compteur de coups selon l'une quelconque des revendications 3 ou 4, dans lequel le noyau de bobine présente au moins deux crêtes parallèles disposées de telle façon que le premier pôle magnétique (2b, 8b) et le deuxième pôle magnétique (3a, 8a) passent successivement par chacune des crêtes.

6. Compteur de coups selon l'une quelconque des revendications précédentes, dans lequel le premier et le deuxième pôle magnétique (2b, 3a, 8b, 8a) sont affectés à deux aimants différents (2 ; 3) ou au même aimant (8).

7. Compteur de coups selon l'une quelconque des revendications précédentes, dans lequel le premier et le deuxième pôle magnétique (2b, 3a, 8b, 8a) sont disposés sur un élément d'obstruction (4) et la bobine (1) sur la poignée de crosse (6) ou sur la carcasse de l'arme à feu (7).

8. Compteur de coups selon l'une quelconque des revendications précédentes, comprenant en outre un processeur (54), la bobine (1) étant conçue pour fournir au processeur (54) au moins une partie de la tension induite dans celle-ci.

9. Compteur de coups selon la revendication 8, dans lequel le processeur (54) est conçu pour identifier et compter un coup qui a été tiré lorsque la hauteur de la tension induite a passé une valeur de seuil et/ou le parcours de la tension induite correspond à une forme prédéfinie.

10. Compteur de coups selon l'une quelconque des revendications 8 ou 9, dans lequel le processeur (54) est conçu pour utiliser une partie de la tension qu'il fournit pour l'alimentation en énergie de fonctionnement.

11. Compteur de coups selon l'une quelconque des revendications 8 à 10, comportant une antenne conçue pour délivrer un signal qui correspond au nombre de coups tirés par l'arme à feu (7) identifié par le processeur (54).

12. Compteur de coups selon la revendication 11, dans lequel l'antenne est conçue pour recevoir un ordre d'émission qui amène le processeur (54) à délivrer le signal correspondant au nombre de coups tirés par l'arme à feu (7) par l'intermédiaire de l'antenne.

13. Compteur de coups selon l'une quelconque des revendications précédentes, dans lequel le premier pôle magnétique (2b, 8b) et le deuxième pôle magnétique (3a, 8a) sont disposés à distance l'un de l'autre de telle façon que, lorsque le premier pôle magnétique (2b, 8b) et le deuxième pôle magnétique (3a, 8a) passent par la bobine (1) en réaction avec un tir, la hauteur de la tension induite est maximale.

14. Arme à feu comprenant un compteur de coups selon l'une quelconque des revendications précédentes.

15. Procédé d'enregistrement d'un nombre de coups tirés par une arme à feu (7) au moyen d'un compteur de coups selon l'une quelconque des revendications précédentes, le procédé comprenant les étapes suivantes :
- Fourniture du premier pôle magnétique (2b, 8b) ;
- Fourniture du deuxième pôle magnétique (3a, 8a) dont la polarisation magnétique est à l'opposé de celle du premier pôle magnétique (2b, 8b) ;
- Fourniture de la bobine (1) ;
- En réaction au tir d'un coup, faire passer d'abord le deuxième pôle magnétique (3a, 8a) puis le premier pôle magnétique (2b, 8b) contre la bobine (1), de manière à induire des tensions, dont le sens est opposé, sur la bobine (1) ; et
- Enregistrement des tensions induites ; et
- En fonction de la forme, en particulier de l'amplitude, des tensions induites, décider si un coup a été tiré, et si un coup a été tiré, incrémentation d'un comptage de coups.

16. Procédé selon la revendication 15, dans lequel le premier pôle magnétique (2b, 8b) et le deuxième pôle magnétique (3a, 8a) sont fournis sur un élément d'obturation (4) de l'arme à feu (7) et la bobine (1) est fournie sur une poignée de crosse (6) ou la carcasse de l'arme à feu (7).

17. Procédé selon l'une quelconque des revendications 15 ou 16, dans lequel le recul de l'élément d'obturation (4) se distingue de son avance par le sens des oscillations de tension (U1, U2, U3, U4, U5, U6) induites situées en dessus ou en dessous d'un seuil prédéfini.

18. Procédé selon l'une quelconque des revendications 15 à 17, dans lequel le recul de l'élément d'obturation (4) se distingue de son avance par la forme, en particulier l'amplitude, des oscillations de tension (U1, U2, U3, U4, U5, U6) induites lors de l'avance et du recul de l'élément d'obturation (4).
